# EUROPÄISCHE PATENTSCHRIFT

(11) **EP 1 387 960 B1**
(45) Veröffentlichungstag und Bekanntmachung des Hinweises auf die Patenterteilung: **04.08.2004**
(21) Anmeldenummer: 02719898.5
(22) Anmeldetag: 22.02.2002
(51) Int. Cl.: F04C 15/04, F01M 1/02, F01M 1/16

(54) **VERFAHREN ZUM VERSTELLEN EINER VOLUMENSTROMVARIABLEN VERDRÄNGERPUMPE IN EINEM BRENNKRAFTMOTOR**
METHOD FOR ADJUSTING A VOLUMETRIC FLOW-VARIABLE POSITIVE DISPLACEMENT PUMP IN AN INTERNAL COMBUSTION ENGINE
PROCEDE DE REGLAGE D'UNE POMPE VOLUMETRIQUE A DEBIT VOLUMETRIQUE VARIABLE DANS UN MOTEUR A COMBUSTION INTERNE

(30) Priorität: 14.05.2001 DE 10124564
(43) Veröffentlichungstag der Anmeldung: 11.02.2004
(73) Patentinhaber: Joma-Hydromechanic GmbH, 72411 Bodelshausen (DE)
(72) Erfinder: SCHNEIDER, Willi, 97616 Bad Neustadt (DE)
(74) Vertreter: Steimle, Josef, Dipl.-Ing.
(86) Internationale Anmeldenummer: PCT/EP2002/001893
(87) Internationale Veröffentlichungsnummer: WO 2002/093013

(56) Entgegenhaltungen:
- EP-A- 0 457 365
- EP-A- 0 573 734
- EP-A- 1 043 504
- DE-A- 4 201 257
- DE-A- 19 533 686
- DE-A- 19 837 275
- DE-C- 10 023 330
- US-A- 5 690 479
- US-A- 5 800 131

## Beschreibung

Die Erfindung betrifft ein Verfahren zum Verstellen einer volumenstromvariablen Verdrängerpumpe in einem Brennkraftmotor.

Derartige Verdrängerpumpen werden bei Brennkraftmaschinen vornehmlich als Schmierstoffpumpen für die Ölschmierung verwendet (zB; US-A-5 800 131). Es ist bekannt, daß die Verstellung derartiger Verdrängerpumpen entweder mechanisch, hydraulisch, mechanisch-hydraulisch oder elektro-hydraulisch erfolgt. Unter der Verstellung einer volumenstromvariablen Verdrängerpumpe versteht man das Verkleinern oder Vergrößern ihres Verdrängungsraumes. Dazu wird bei einer volumenstromvariablen Flügelzellenpumpe der Achsversatz des drehenden Rotors zur Pumpenmitte derart verändert, daß die sich zwischen den Flügeln befindenden einzelnen Verdrängerräume vergrößert oder verkleinert werden. Das Verändern des Achsversatzes nennt man Verstellung. Die Verstellung einer Pumpe wird dann durchgeführt, wenn entweder der Anlagendruck variiert werden soll oder die Fördermenge angepasst werden muss.

Der Erfindung liegt die Aufgabe zugrunde, ein Verfahren bereitzustellen, mit dem eine volumenstromvariable Verdrängerpumpe optimal an sich ändernde Bedürfnisse einer Brennkraftmaschine angepasst werden kann.

Diese Aufgabe wird erfindungsgemäß mit einem Verfahren gelöst, welches die Merkmale des Anspruchs 1 aufweist.

Bei diesem erfindungsgemäßen Verfahren wird ein markanter Kennwert der Brennkraftmaschine ermittelt und in Abhängigkeit der Abweichung dieses Kennwerts von einem Istwertsignal die Verdrängerpumpe so lange verstellt, bis der Kennwert dem Sollwert angeglichen ist. Als Kennwert können der Saugdruck (p_{S}), der Lieferdruck (p_{L}), die Drehzahl (n) der Brennkraftmaschine und/oder der Verdrängerpumpe, die Temperatur (T) des Fluides und/oder die Fördermenge (Q) des Fluides ermittelt werden. Dies bedeutet, dass auch die Möglichkeit besteht, dass mehrere unterschiedliche Kennwerte ermittelt werden und abhängig von diesen mehreren Kennwerten die Verdrängerpumpe angesteuert wird. Dabei können die mehreren Kennwerte gleichzeitig oder nacheinander abgefragt werden. Ausserdem kann der Sollwert in Form von Sollwertbereichen zur Verfügung gestellt werden, so dass erst eine Abweichung einer bestimmten Grössenordnung zu einer Verstellung der Verdrängerpumpe führt. Dies kann so eingestellt werden, dass z. B. eine Abweichung von 5 % vom Sollwert zu einer Verstellung der Verdrängerpumpe führt, wohingegen Abweichungen unterhalb dieses Grenzwertes unbeachtlich bleiben.

Eine andere Variante sieht vor, dass eine Veränderung des Volumenstroms nur dann vorgenommen wird, wenn das Stellsignal sich um einen bestimmten Wert ändert. Dies können ebenfalls 5 % oder 10 % sein.

Vorteilhaft kann als Steuergerät der bereits vorhandene Motorsteuerrechner verwendet werden, in dem bereits eine Vielzahl an Kenndaten verarbeitet werden. Der Motorsteuerrechner muss dann lediglich mit den Daten der Verdrängerpumpe sowie den Berechnungsregeln für den Sollwert-/Istwertvergleich und für die Signalerzeugung ergänzt werden. Somit bedarf es weder zusätzlicher Sensoren noch zusätzlicher Leitungen, so dass der Bauteilaufwand relativ gering ist.

Bevorzugt wird das Stellglied entgegen einer Rückstellkraft betätigt. Dabei wird das Fördervolumen der Verdrängerpumpe verringert. Dies hat den wesentlichen Vorteil, dass bei Ausfall der Steuerungskette oder eines Einzelbauteils die Verdrängerpumpe über die Rückstellfeder, die die Verdrängerpumpe in die Ausgangslage zurückstellt, auf maximalen Volumenstrom verstellt wird.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten und in der Beschreibung und in den Ansprüchen erwähnten Merkmale jeweils einzeln für sich oder in beliebiger Kombination erfindungswesentlich sein. Die Zeichnung zeigt ein Schaltbild einer bevorzugten Ausführungsform der Erfindung.

Mit dem Bezugszeichen 1 ist eine Verdrängerpumpe bezeichnet, die von einer Brennkraftmaschine 2 angetrieben wird. Die Verdrängerpumpe 1 saugt das Öl aus einem Ölsumpf 3 an und fördert dieses zu einer Vielzahl von Schmierstoffstellen 4 in der Brennkraftmaschine 2, von denen lediglich eine dargestellt ist. Das Öl läuft von den Schmierstoffstellen 4 wieder zurück in den Ölsumpf 3.

Das erfindungsgemässe Verfahren nutzt die im Motorsystem vorhandenen Messstellen 5 zur Ermittlung von Lieferdruck p_{L}, die Fördermenge Q, die Temperatur T, den Saugdruck p_{S} und die Drehzahl n als Istwertsignale für die Verarbeitung in einem Steuergerät 6. Dabei werden die bereits vorhandenen Sensoren sowie verlegten Leitungen verwendet. Ausserdem wird der bereits vorhandene Motorsteuerrechner verwendet und gegebenenfalls ergänzt. In diesem Steuergerät 6 sind für den Arbeitsbereich des Motors 2 Solldaten für die Messstellen 5 für den jeweiligen Betriebszustand des Motors abgelegt. Die an den Messstellen 5 ermittelten Istwertsignale werden im Steuergerät 6 mit den dort abgelegten Solldaten verglichen. Aus den Abweichungen zwischen den Istwerten und den Sollwerten wird im Steuergerät 6 ein Stellsignal erzeugt, welches über einen Signalgeber 7 an ein Stellglied 8 weitergeleitet wird. Durch das Stellglied 8 wird anhand des Stellsignales ein Vergrößern oder Verkleinern des Verdrängerraumes der Verdrängerpumpe 1 so lange bewirkt, bis die Istwertsignale an den Messstellen 5 mit den Sollwertsignalen im Steuergerät 6 übereinstimmen. Hierfür werden geeignete Regelsysteme verwendet.

Es wird darauf hingewiesen, dass die in der Zeichnung dargestellten Messstellen 5 verwendet werden können, dass jedoch auch weniger Messstellen 5 oder weitere zusätzliche Messstellen 5 verwendet werden können. Das Steuergerät 6 kann als Einzelgerät vorhanden sein oder es ist, wie bereits erwähnt, im Motorsteuerrechner integriert. In diesem Fall müssen lediglich zusätzlich Daten für die Verdrängerpumpe 1 sowie die Berechnungsregeln für den Sollwert-/Istwertvergleich und die Signalsteuererzeugung abgespeichert werden. Der Signalgeber 7 kann ebenfalls als Einzelgerät ausgebildet sein oder er ist in das Steuergerät 6 oder in das Stellglied 8 integriert.

Das Stellglied 8 ist als diskretes Bauteil ausgebildet oder ist bereits in der Verdrängerpumpe 1 integriert. Das Stellglied 8 enthält eine der Verstellrichtung entgegenwirkende Rückstellfeder 9, die dazu bedient, bei Ausfall der aus den Messstellen 5, dem Steuergerät 6, dem Signalgeber 7 und dem Stellglied 8 gebildeten Steuerungskette oder eines einzelnen Bauteils davon, die Verstellung der Verdrängerpumpe 1 auf das größte Kammervolumen zu gewährleisten. Fehlfunktionen bzw. eine Unterversorgung der Brennkraftmaschine 1 mit Schmiermittel wird dadurch vermieden.

## Patentansprüche

1. Verfahren zum Verstellen einer volumenstromvariablen Verdrängerpumpe (1) in einer Brennkraftmaschine (2) mit folgenden Verfahrensschritten:
- Antreiben der Verdrängerpumpe (1),
- Fördern des Fluides zu den Verbrauchsstellen in der Brennkraftmaschine (2),
- Ermitteln wenigstens eines Kennwerts der Brennkraftmaschine (2),
- Weiterleiten dieses Kennwerts als Istwertsignal in ein Steuergerät (6),
- Vergleichen des Istwertsignals mit einem vorgegebenen Sollwert,
- Aufbereiten eines Stellsignals aus der Abweichung zwischen dem Istwertsignal und dem Sollwert,
- Zuführen des Stellsignals an ein Stellglied (8),
- Verändern des Volumenstroms der Verdrängerpumpe (1) mittels des Stellglieds (8) in Abhängigkeit des Stellsignals,
- Wiederholen der Verfahrensschritte, bis das Istwertsignal gleich dem Sollwert ist.

2. Verfahren nach Anspruch 1, **dadurch gekennzeichnet, dass** als Kennwert der Saugdruck (p_{S}), der Lieferdruck (p_{L}), die Drehzahl (n) der Brennkraftmaschine (2) und/oder der Verdrängerpumpe (1), die Temperatur (T) des Fluides und/oder die Fördermenge (Q) des Fluides ermittelt werden.

3. Verfahren nach Anspruch 1 oder 2, **dadurch gekennzeichnet, dass** der Sollwert in Form von Sollwertbereichen zur Verfügung gestellt wird.

4. Verfahren nach einem der vorhergehenden Ansprüche, **dadurch gekennzeichnet, dass** der Volumenstrom nur dann geändert wird, wenn das Stellsignal einen Schwellwert überschreitet.

5. Verfahren nach einem der vorhergehenden Ansprüche, **dadurch gekennzeichnet, dass** als Steuergerät (6) der bereits vorhandene Motorsteuerrechner verwendet wird.

6. Verfahren nach einem der Ansprüche 1 bis 4, **dadurch gekennzeichnet, dass** zur Bildung des Steuergeräts (6) der Motorsteuerrechner mit den Daten der Verdrängerpumpe (1) sowie die Berechnungsregeln für den Sollwert-/Istwertvergleich und die Stellsignalerzeugung ergänzt wird.

7. Verfahren nach einem der vorhergehenden Ansprüche, **dadurch gekennzeichnet, dass** das Stellglied (8) entgegen einer Rückstellkraft (Rückstellfeder 9) betätigt wird.

8. Verfahren nach einem der vorhergehenden Ansprüche,
**dadurch gekennzeichnet, dass** beim Betätigen des Stellgliedes (8) das Fördervolumen der Verdrängerpumpe (1) verringert wird.

9. Verfahren nach einem der vorhergehenden Ansprüche, **dadurch gekennzeichnet, dass** bei Ausfall der Steuerungskette oder eines einzelnen Bauteils die Verdrängerpumpe (1) auf maximalen Volumenstrom verstellt wird.

## Claims

1. Method for adjusting a volumetric flow-variable positive displacement pump (1) in an internal combustion engine (2), comprising the following method steps:
- driving the positive displacement pump (1),
- transporting the fluid to the consumption points in the internal combustion engine (2),
- determining at least one characteristic of the internal combustion engine (2),
- transmitting this characteristic as an actual value signal to a controller (6),
- comparing the actual value signal with a predetermined setpoint value,
- generating an adjusting signal from the deviation between the actual value signal and the setpoint value,
- feeding the adjusting signal to a final control element (8),
- changing the volumetric flow of the positive displacement pump (1) by means of the final control element (8) as a function of the adjusting signal,
- repeating the method steps until the actual value signal is the same as the setpoint value.

2. Method according to Claim 1, **characterized in that** the suction pressure (pₛ), the delivery pressure (pᵢ), the speed (n) of the internal combustion engine (2) and/or of the positive displacement pump (1), the temperature (T) of the fluid and/or the delivery rate (Q) of the fluid are determined as the characteristic.

3. Method according to Claim 1 or 2, **characterized in that** the setpoint value is provided in the form of setpoint value ranges.

4. Method according to any of the preceding Claims, **characterized in that** the volumetric flow is changed only when the adjusting signal exceeds a threshold value.

5. Method according to any of the preceding Claims, **characterized in that** the motor control computer already present is used as controller (6).

6. Method according to any of Claims 1 to 4, **characterized in that**, for the formation of the controller (6), the motor control computer is supplemented with the data of the positive displacement pump (1) and the calculation rules for the setpoint value/actual value comparison and the generation of the adjusting signal.

7. Method according to any of the preceding Claims, **characterized in that** the final control element (8) is actuated against a restoring force (restoring spring 9).

8. Method according to any of the preceding Claims, **characterized in that** the delivery volume of the positive displacement pump (1) is reduced on actuation of the final control element (8).

9. Method according to any of the preceding Claims, **characterized in that** the positive displacement pump (1) is adjusted to maximum volumetric flow on failure of the control chain or of an individual component.

## Revendications

1. Procédé pour le réglage d'une pompe volumétrique (1) variable en flux volumique sur un moteur à combustion interne (2) comprenant les étapes de procédé suivantes :
- entraînement de la pompe volumétrique (1),
- transport du fluide aux points de consommation dans le moteur à combustion interne (2),
- calcul d'au moins une valeur caractéristique du moteur à combustion interne (2),
- transmission de cette valeur caractéristique comme signal de valeur réelle dans un appareil de commande (6),
- comparaison du signal de valeur réelle avec une valeur de consigne prédéfinie,
- préparation d'un signal de commande à partir de l'écart entre le signal de valeur réelle et la valeur de consigne,
- envoi du signal de commande à un actionneur (8),
- modification du flux volumique de la pompe volumétrique (1) au moyen de l'actionneur (8) en fonction du signal de commande,
- répétition des étapes de procédé jusqu'à ce que le signal de valeur réelle soit identique à la valeur de consigne.

2. Procédé selon la revendication 1, **caractérisé en ce que**, comme paramètre, la pression d'aspiration (p_{S}), la pression de livraison (p_{L}), le régime (n) du moteur à combustion interne (2) et/ou de la pompe volumétrique (1), la température (T) du fluide et/ou le débit (Q) du fluide sont calculés.

3. Procédé selon la revendication 1 ou 2, **caractérisé en ce que** la valeur de consigne est mise à disposition sous la forme de plages de valeur de consigne.

4. Procédé selon l'une quelconque des revendications précédentes, **caractérisé en ce que** le flux volumique n'est modifié que dans les cas où le signal de commande dépasse une valeur seuil.

5. Procédé selon l'une quelconque des revendications précédentes, **caractérisé en ce que** l'ordinateur de commande de moteur déjà existant est utilisé comme appareil de commande (6).

6. Procédé selon l'une quelconque des revendications 1 à 4, **caractérisé en ce que**, pour former l'appareil de commande (6), l'ordinateur de commande de moteur avec les données de la pompe volumétrique (1) et les règles de calcul pour la comparaison valeurs de consigne/valeurs réelles et la production de signal de commande sont complétés.

7. Procédé selon l'une quelconque des revendications précédentes, **caractérisé en ce que** l'actionneur (8) est actionné dans le sens contraire à une force de rappel (ressort de rappel 9).

8. Procédé selon l'une quelconque des revendications précédentes, **caractérisé en ce que** le volume transporté de la pompe volumétrique (1) est réduit lors de la commande de l'actionnement de l'actionneur (8).

9. Procédé selon l'une quelconque des revendications précédentes, **caractérisé en ce que**, en cas de défaillance de la chaîne de commande ou d'un élément individuel, la pompe volumétrique (1) est réglée sur le flux volumique maximum.
